# EUROPÄISCHE PATENTSCHRIFT

(11) **EP 1 022 416 B1**
(45) Veröffentlichungstag und Bekanntmachung des Hinweises auf die Patenterteilung: **10.03.2004**
(21) Anmeldenummer: 99124434.4
(22) Anmeldetag: 08.12.1999
(51) Int. Cl.: E05B 47/06, H01F 7/08

(54) **Elektromagnetisch aktivierbarer Sperrmechanismus**
Electromagnetic actuated locking mechanism
Dispositif de blocage à actionnement électromagnétique

(30) Priorität: 19.01.1999 DE 19901839
(43) Veröffentlichungstag der Anmeldung: 26.07.2000
(73) Patentinhaber: Aug. Winkhaus GmbH & Co. KG, D-48291 Telgte (DE)
(72) Erfinder: Refflinghaus, Bernd, 48268 Greven (DE)

(56) Entgegenhaltungen:
- EP-A- 0 110 835
- EP-A- 0 370 666
- EP-A- 0 794 540
- DE-A- 2 458 516
- DE-A- 3 019 418
- DE-A- 4 404 914
- DE-U- 8 802 880
- DE-U- 29 521 137
- US-A- 4 848 115

## Beschreibung

Die Erfindung betrifft einen elektromagnetisch aktivierbaren Sperrmechanismus, insbesondere für einen Schließzylinder eines Einsteckschlosses zum wahlweisen Blockieren oder Freigeben eines in einem Gehäuse angeordneten beweglichen Kerns, mit einem eine bauliche Einheit mit einem Anker bildenden, in die Bewegungsbahn des Kerns führbaren Sperriegel, mit einem in Offenstellung zur Halterung des Ankers in einer eine Bewegung des Kerns durch den Sperrriegel freigebenden Stellung gestalteten Elektromagneten und mit einer in Sperrstellung zur Vorspannung des Sperriegels in eine die Bewegung des Kerns blockierende Stellung gestalteten Sperrfeder.

Solche Sperrmechanismen werden insbesondere in modernen Zutrittskontrollanlagen häufig eingesetzt. Hierbei läßt sich der Sperrmechanismus mittels eines elektrischen, den Elektromagneten ansteuernden Impuls entriegeln. Der Sperrmechanismus kann in einem zusätzlich mechanische Stiftzuhaltungen zur Blockierung des Kerns aufweisenden Schließzylinder angeordnet sein. Der Impuls wird meist von einer frei programmierbaren Steuerelektronik erzeugt. Die Steuerelektronik läßt sich beispielsweise von einem in einem die Stiftzuhaltungen bewegenden Schlüssel abgelegten Codegeber ansteuern.

Aus der EP 0 600 194 B1 ist eine Zutrittskontrollanlage bekannt, bei der ein elektromagnetisch aktivierbarer Sperrmechanismus mit einem mechanisch sperrbaren Schließzylinder eine bauliche Einheit bildet. In einem Schlüssel zum Betätigen des Schließzylinders ist ein Datenspeicher angeordnet, der beim Einführen in den Schließzylinder ausgelesen wird. Eine Zentrale steuert den Elektromagneten in Abhängigkeit von den ausgelesenen Daten an. Für einen möglichst geringen Verkabelungsaufwand ist es erforderlich, daß sich der Elektromagnet über einen Datenbus von der Zentrale oder mittels einer Batterie mit elektrischem Strom versorgen läßt.

Durch die EP 0 526 904 ist ein Schließzylinder bekannt, bei dem eine Spule des Elektromagneten unterhalb von Stiftzuhaltungen angeordnet ist. In dem Elektromagneten ist ein Spulenkern parallel zu einem einen Schließkanal für einen Schlüssel aufweisenden Kern verschieblich angeordnet. Der Spulenkern läßt sich von an einer der Stirnseiten der Spule angeordneten Ankerplättchen verschieben und dringt in Offenstellung in eine Kerbe des senkrecht auf den Kern zulaufenden Sperriegels ein. Nachteilig bei diesem Schließzylinder ist die große Anzahl der zu montierenden Bauteile und ein recht hoher Stromverbrauch beim Bewegen des Ankerplättchens durch den Elektromagneten.

Aus der US 5,014,030, die den Oberbegriff des Anspruchs 1 aufzeigt, ist ein elektromagnetisch aktivierbarer Sperrmechanismus bekannt, bei dem der Sperriegel in Sperrstellung in eine Ausnehmung eines scheibenförmigen Kerns eindringt. Der Elektromagnet hat einen U-förmigen Kern und an einem Schenkel des Kerns eine Spule. Der Anker und der Sperriegel sind einteilig aus einem magnetisierbaren Material gefertigt. In einem bestromten Zustand des Elektromagneten liegt der Anker an den freien Enden der Schenkel des Elektromagneten an. Der Sperriegel wird damit gegen die Kraft der Sperrfeder in eine von dem scheibenförmigen Kern entfernten Stellung vorgespannt. Der scheibenförmige Kern läßt sich dadurch drehen. Dies kennzeichnet die Offenstellung. Nachteilig hierbei ist jedoch, daß der Elektromagnet durch den U-förmig gebogenen Kern sehr große Abmessungen aufweist und einen sehr hohen Energieverbrauch hat. Weiterhin gestaltet sich die Ausrichtung des Elektromagneten gegenüber dem Anker sehr aufwendig, da der Sperriegel eine sehr genaue Führung benötigt und die Position des Ankers von den Toleranzen der Führung und einer Ausrichtung des Ankers gegenüber dem Sperriegel abhängt. Die ungenaue Ausrichtung des Elektromagneten gegenüber dem Anker führt jedoch zu einem hohen Stromverbrauch des Sperrmechanismus.

Der Erfindung liegt das Problem zugrunde, einen Sperrmechanismus der eingangs genannten Art zu schaffen, der möglichst einfach und platzsparend aufgebaut ist und einen besonders geringen Stromverbrauch aufweist.

Dieses Problem wird erfindungsgemäß dadurch gelöst, daß der Sperriegel gegenüber dem Anker um einen vorgesehenen Betrag in seiner Bewegungsrichtung und/oder quer zu seiner Bewegungsrichtung beweglich gehalten ist.

Durch diese Gestaltung werden Toleranzen in der Ausrichtung zwischen dem Elektromagneten und dem Sperriegel durch die bewegliche Gestaltung des Sperriegels gegenüber dem Anker ausgeglichen. Der Betrag, um den sich Sperriegel und Anker bewegen können, läßt sich hierfür sehr gering halten. Hierdurch liegt der Anker zuverlässig an der vorgesehenen Fläche des Elektromagneten an. Da der Strombedarf beim glatten Anliegen des Ankers an einer Polfläche des Elektromagneten besonders gering ist, weist der erfindungsgemäße Sperrmechanismus einen besonders geringen Stromverbrauch auf. Der erfindungsgemäße Sperrmechanismus läßt sich deshalb besonders lange von einer sehr kleinen Knopfzelle mit elektrischem Strom versorgen. Dank der Erfindung können zudem der Elektromagnet und der Anker mit sehr kleinen Abmessungen versehen werden. Hierdurch gestaltet sich der erfindungsgemäße Sperrmechanismus besonders platzsparend und eignet sich damit insbesondere zum Einbau in einen Schließzylinder eines Einsteckschlosses. Der Schließzylinder kann hierbei neben dem erfindungsgemäßen Sperrmechanismus mechanische Sperrmittel aufweisen.

Zur weiteren Verringerung des Stromverbrauchs des erfindungsgemäßen Sperrmechanismus trägt es bei, wenn in einer Grundstellung der Anker von dem Kern gegen die Polfläche vorgespannt ist. Durch diese Gestaltung wird ein unnötiger Energieverbrauch dadurch vermieden, daß der Anker von dem Elektromagneten nur gehalten werden muß. Die Grundstellung ist beispielsweise bei dem in den Schließzylinder eingesetzten Sperrmechanismus die Stellung, in der der Schlüssel aus dem Schließkanal abgezogen werden kann. Bei einer fehlenden Freigabe des Sperrmechanismus erhält der Elektromagnet keinen elektrischen Impuls, so daß der Sperriegel bei einer Drehung des Kerns in die Sperrmulde eindringt und eine weitere Drehung verhindert. Bei einer Freigabe des Sperrmechanismus muß der Elektromagnet den an der Polfläche anliegenden Anker halten, damit der Kern ohne Behinderung durch den Sperriegel bewegt werden kann. Da der Elektromagnet hierdurch den Anker nicht bewegen, sondern nur halten muß, benötigt er besonders geringe Kräfte und damit einen sehr geringen Energiebedarf.

In der Regel ist der Anker scheibenförmig gestaltet und der Sperriegel stiftförmig. Ein Ausgleich einer Winkelabweichung zwischen dem Elektromagneten und einer Führung für den Sperriegel gestaltet sich gemäß einer vorteilhaften Weiterbildung der Erfindung konstruktiv besonders einfach, wenn der Sperriegel gegenüber dem Anker verschwenkbar ist. Weiterhin führt diese Gestaltung zu einer besonders einfachen Montage des Elektromagneten, da dieser ohne aufwendige Ausrichtung in einer Aufnahme befestigt werden kann.

Die vormontierbare bauliche Einheit aus Sperriegel und Anker gestaltet sich konstruktiv besonders einfach, wenn der Sperriegel einen den Anker in einer Ausnehmung durchdringenden Zapfen hat und wenn das freie Ende des Zapfens zur Hintergreifung des Ankers eine Verbreiterung aufweist. Hierdurch wird sichergestellt, daß der Betrag, um den der Sperriegel in seiner Bewegungsrichtung gegenüber dem Anker verschiebbar ist, das vorgesehene, für die Funktion des Sperrmechanismus notwendige Maß nicht überschreitet.

Störende Geräusche des erfindungsgemäßen Sperrmechanismus lassen sich einfach vermeiden, wenn der Sperriegel mittels einer Haltefeder von dem Anker weggespannt ist.

Eine Beschädigung des erfindungsgemäßen Sperrmechanismus durch ein von außen aufgebrachtes starkes Magnetfeld läßt sich einfach vermeiden, wenn der Anker und die zur Anlage des Ankers vorgesehene Polfläche des Elektromagneten ein gemeinsames, aus magnetisierbarem Material gefertigtes Gehäuse haben. Durch diese Gestaltung werden die Feldlinien von dem von außen aufgebrachten starken Magnetfeld um den Anker und die Polfläche herumgeführt, so daß der Anker und der Elektromagnet zuverlässig abgeschirmt sind. Damit ist es für einen zum Entriegeln des erfindungsgemäßen Sperrmechanismus nicht Berechtigten nicht möglich, ohne großen Aufwand den Sperriegel aus der Sperrmulde zu entfernen. Der Kern verbleibt damit in seiner unbeweglichen Position.

Zur weiteren Verringerung des Energieverbrauchs des erf indungsgemäßen Sperrmechanismus trägt es bei, wenn der Elektromagnet einen Topfmagneten mit einer ebenen Polfläche zur Anlage des ebenfalls eben gestalteten Ankers hat.

Der Elektromagnet hat gemäß einer anderen vorteilhaften Weiterbildung der Erfindung sehr hohe Haltekräfte bei besonders kleinen Abmessungen, wenn der Topfmagnet ein von einer Spule umgebenes inneres Gehäuseteil und ein die Spule umgreifendes äußeres Gehäuseteil hat. Hierdurch kann das äußere Gehäuseteil gleichzeitig als Bestandteil des den Elektromagneten abschirmenden Gehäuses eingesetzt werden. Weiterhin läßt sich der Elektromagnet aus kostengünstig herstellbaren Drehteilen zusammenstellen.

Zur weiteren Erhöhung der Haltekräfte des Elektromagneten trägt es bei, wenn die Polfläche an dem inneren Gehäuseteil und dem äußeren Gehäuseteil angeordnet ist.

Das den Anker und die Polfläche magnetisch abschirmende Gehäuse gestaltet sich gemäß einer anderen vorteilhaften Weiterbildung der Erfindung kostengünstig, wenn der Elektromagnet einen an den Topfmagneten angrenzenden, den Anker übergreifenden, aus magnetisierbarem Material gefertigten Deckel hat und wenn der Deckel eine Ausnehmung zur Durchführung des Sperriegels hat.

Das Gehäuse zur Abschirmung der Polfläche und des Ankers erfordert gemäß einer anderen vorteilhaften Weiterbildung der Erfindung einen besonders geringen baulichen Aufwand, wenn der Anker, der Deckel und an den Deckel angrenzende Bereiche des Elektromagneten aus demselben Material gefertigt sind.

Eine Leitung von starken, außerhalb des erfindungsgemäßen Sperrmechanismus angeordneten Magnetfeldern zu dem Anker läßt sich einfach vermeiden, wenn der Sperriegel und die Sperrfeder aus einem unmagnetischen Material gefertigt sind.

Ein Einrosten oder Festkleben des Sperriegels in Offenstellung des Sperrmechanismus läßt sich einfach verhindern, wenn der Sperriegel in Offenstellung bei einer Drehung des Kerns geringfügig gegen die Kraft der Haltefeder verschiebbar ist. Hierfür kann der Sperriegel beispielsweise geringfügig in die Bewegungsbahn des Kerns hineinragen. Durch diese Gestaltung wird der Sperriegel auch bei an der Polfläche anliegendem Anker bei jeder Umdrehung des Kerns geringfügig bewegt und damit Verklebungen oder Flugrost gelöst.

Der Kern könnte beispielsweise eine einzige keilförmige Sperrmulde zur Aufnahme des Sperriegels in Sperrstellung aufweisen, so daß er in der Sperrstellung nur in eine Richtung bewegt werden kann. Beispielsweise ließe sich hierdurch ein mit dem erfindungsgemäßen Sperrmechanismus ausgestattetes Schloß nur zuschließen, aber ohne Impuls an den Elektromagneten nicht mehr aufschließen. Der Sperriegel wird jedoch gemäß einer anderen vorteilhaften Weiterbildung der Erfindung bei jeder Bewegung des Kerns mehrfach bewegt, wenn der Kern zwei nebeneinander angeordnete, jeweils an ein Residuum angrenzende Sperrmulden zum Eindringen des Sperriegels hat. Hierdurch wird das Einrosten oder Festkleben des Sperriegels in Offenstellung besonders zuverlässig vermieden.

Die Fertigung des erfindungsgemäßen Sperrmechanismus gestaltet sich besonders einfach, wenn der Elektromagnet zylinderförmig gestaltet und in einer ebenfalls zylinderförmigen, auf den beweglichen Kern zulaufenden Ausnehmung angeordnet ist.

Die vorgesehene Position des Sperriegels gegenüber dem Elektromagneten läßt sich gemäß einer anderen vorteilhaften Weiterbildung der Erfindung einfach festlegen, wenn das Residuum in einer Montagestellung des Elektromagneten auf den Sperriegel weisend ausgerichtet ist. Zur Montage wird einfach der Kern in die Montagestellung bewegt. Anschließend läßt sich der Elektromagnet zusammen mit dem Anker, dem Sperriegel und der Sperrfeder bis zum Anschlag, bei dem der Sperriegel von dem Residuum gegen die Ankerplatte und diese gegen die Polfläche gedrückt wird, in die Ausnehmung einführen und befestigen.

Der in die Sperrmulde eindringende Sperriegel kann sich in seiner Führung verkanten, ohne daß seine Flanken beschädigt werden, wenn der Sperriegel eine umlaufende, in einem in Sperrstellung zwischen der Ausnehmung und dem Kern befindlichen Bereich angeordnete Klemmnut aufweist. Wird in Sperrstellung des Sperrmechanismus versucht, den Kern mit großer Kraft zu bewegen, verhindern zunächst die Scherkräfte an Sperriegel und Sperrmulde eine Rotation des Sperriegels. Die gleichzeitig zu den radial angreifenden Scherkräften an dem Sperriegel und senkrecht wirkenden Kräfte auf den Sperriegel versuchen den Sperrriegel leicht zu kippen und gegen die Kraft der Sperrfeder aus der Sperrmulde herauszudrücken. Die senkrecht auf den Sperriegel wirkenden Kräfte werden beispielsweise durch Unsymmetrien in der Anordnung von Sperriegel und Kern oder auch durch notwendiges Spiel des Sperriegels in seiner Führung hervorgerufen. Dank der Erfindung kann sich der Sperriegel nicht mehr aus der Sperrmulde herausbewegen, da der Rand der Sperrmulde in diese Klemmnut eingreift und den Sperriegel geringfügig kippt, so daß ein Rand der Führung des Sperriegels ebenfalls in die Klemmnut eingreift.

Die Erfindung läßt zahlreiche Ausführungsformen zu. Zur weiteren Verdeutlichung ihres Grundprinzips ist eine davon in der Zeichnung dargestellt und wird nachfolgend beschrieben. Diese zeigt in
- Fig.1: einen Teilschnitt in Längsrichtung durch einen Schließzylinder mit einem erfindungsgemäßen Sperrmechanismus,
- Fig.2: eine Schnittdarstellung durch den Schließzylinder entlang der Linie II - II in einer Offenstellung des Sperrmechanismus,
- Fig.3: den Sperrmechanismus aus Figur 1 in einer Sperrstellung,
- Fig.4: den Sperrmechanismus in einer Grundstellung.

Die Figur 1 zeigt einen Teilschnitt in Längsrichtung durch einen für ein Einsteckschloß vorgesehenen Doppelprofil-Schließzylinder 1. Der Schließzylinder 1 weist zwei über einen Steg 2 miteinander verbundene Gehäuseteile 3, 4 auf. Die Gehäuseteile 3, 4 dienen jeweils zur Aufnahme eines mittels eines nicht dargestellten Schlüssels drehbaren Kerns 5, 6. Zur Vereinfachung der Zeichnung ist nur einer der Kerne 5 mit dem entsprechenden Gehäuseteil 3 geschnitten dargestellt. Der Kern 5 läßt sich mit einem Schließbart 7 drehbeweglich kuppeln und von mehreren mechanischen Stiftzuhaltungen 8 blockieren. Zwischen den Stiftzuhaltungen 8 und dem Schließbart 7 ist ein erfindungsgemäßer Sperrmechanismus 9 angeordnet. Der erfindungsgemäße Sperrmechanismus 9 hat einen in einer Ausnehmung 10 des Schließzylinders 1 befestigten Elektromagneten 11 und einen in eine Sperrmulde 12 des Kerns 5 beweglichen Sperriegel 13.

Die Figur 2 zeigt den Schließzylinder 1 aus Figur 1 in einer Schnittdarstellung entlang der Linie II - II durch den erfindungsgemäßen Sperrmechanismus 9. Der Sperriegel 13 ist mit einem an der Polfläche 14 des Elektromagneten 11 anliegenden Anker 15 verbunden und wird von einer Haltefeder 16 von dem Anker 15 weggespannt. Der Elektromagnet 11 hat einen Topfmagneten 17 mit einem inneren und einem äußeren Gehäuseteil 18, 19. Zwischen den Gehäuseteilen 18, 19 ist eine Spule 20 angeordnet. Weiterhin ist der Elektromagnet 11 von einem Gehäuse 21 abgeschirmt. Das Gehäuse 21 setzt sich aus dem äußeren Gehäuseteil 19 und einem mit diesem verbundenen, den Anker 15 übergreifenden Deckel 22 zusammen. Der Deckel 22 und das äußere Gehäuseteil 19 sind aus demselben magnetisierbaren Material gefertigt. Hierdurch werden von einem starken äußeren Magnetfeld erzeugte Feldlinien um die Polfläche 14 herumgeführt. Damit kann der erfindungsgemäße Sperrmechanismus 9 nicht durch einen starken Magneten zerstört werden. Der Sperriegel 13, die Haltefeder 16 und eine Sperrfeder 23 sind aus einem unmagnetischen Material gefertigt, um eine Einleitung von magnetischen Feldlinien zu dem Anker 15 zu vermeiden.

Der Sperriegel 13 hat einen Zapfen 24, mit dem er den scheibenförmig gestalteten Anker 15 in einer stufenförmigen Ausnehmung 25 durchdringt. Der Zapfen 24 ist mit einer den Anker 15 hintergreifenden Verbreiterung 26 versehen. Die Ausnehmung 25 in dem Anker 15 ist so bemessen, daß sich der Sperriegel 13 gegenüber dem Anker 15 geringfügig axial verschieben und schwenken läßt. Eine in dem Deckel 22 angeordnete Ausnehmung 31 zur Durchführung des Sperriegels 13 ist hierfür ebenfalls geringfügig größer gestaltet als der Sperriegel 13. Der Sperriegel 13 hat in dem Schließzylinder 1 eine Führung 27. Weiterhin zeigt Figur 2, daß in dem Kern 5 zwei Sperrmulden 12, 28 eingearbeitet sind, die jeweils eine keilförmige Gestalt aufweisen und an ein Residuum 29 angrenzen. Die Bewegungsbahn des Residuums 29 beim Drehen des Kerns 5 ist im Bereich des Sperriegels 13 strichpunktiert dargestellt. Bei einer Drehung des Kerns 5 gelangt das Residuum 29 gegen den Sperriegel 13 und drückt diesen geringfügig gegen die Kraft der Sperrfeder 23 und der Haltefeder 16 in Richtung des Ankers 15. Damit wird der Sperriegel 13 zur Vermeidung seines Einklebens oder Einrostens beim Schließen des Schließzylinders 1 regelmäßig geringfügig bewegt. Die Schwenkbarkeit des Sperriegels 13 gegenüber dem Anker 15 gewährleistet, daß Toleranzen beispielsweise in der Fluchtung der Ausnehmung 10 für den Elektromagneten 11 und der Führung 27 des Sperriegels 13 nicht zu einem Klemmen des Sperriegels 13 oder einer ungleichmäßigen Anlage des Ankers 15 an der Polfläche 14 führen.

In der eingezeichneten Stellung wird der Sperriegel 13 in einer außerhalb der Sperrmulden 12, 28 befindlichen Position gehalten. Dies kennzeichnet die Offenstellung des Sperrmechanismus 9. Der Elektromagnet 11 ist in dieser Stellung bestromt und hält den Anker 15 an der Polfläche 14.

Die Figur 3 zeigt den erfindungsgemäßen Sperrmechanismus 9 in einer Sperrstellung. In dieser Stellung wird der Sperriegel 13 durch die Sperrfeder 23 in eine der Ausnehmungen 12 vorgespannt. Der Anker 15 befindet sich damit in einer von der Polfläche 14 entfernten Stellung. Ein starkes, von außerhalb auf den erfindungsgemäßen Sperrmechanismus 9 einwirkendes Magnetfeld führt nicht zu einer Bewegung des Ankers 15 in Richtung der Polfläche 14, da dieser Bereich von dem Deckel 22 und dem äußeren Gehäuseteil 19 des Elektromagneten 11 abgeschirmt ist. Der in die Sperrmulde 12 hineinragende Bereich des Sperriegels 13 ist mit einer umlaufenden Klemmnut 30 versehen. Diese Klemmnut 30 befindet sich in dem aneinandergrenzenden Bereich zwischen dem Kern 5 und dem Gehäuse 3. Wird versucht, den Kern 5 mit großer Kraft entgegen dem Uhrzeigersinn weiterzudrehen, verhindern die Scherkräfte an Sperriegel 13 und Sperrmulde 12 eine Rotation des Sperrriegels 13. Die gleichzeitig zu den radial angreifenden Scherkräften am Sperriegel 13 und senkrecht auf den Sperriegel 13 wirkenden Kräfte werden den Sperriegel 13 leicht kippen und in Richtung des Elektromagneten 11 bewegen. Ein vollständiges Herausdrücken des Sperriegels 13 aus der Sperrmulde 12 wird jedoch zuverlässig verhindert, da durch das leichte Kippen des Sperriegels 13 der Rand der Sperrmulde 12 in die Klemmnut 30 eingreift und der Sperriegel 13 deshalb in der eingezeichneten Sperrstellung verhakt.

Die Figur 4 zeigt den erfindungsgemäßen Sperrmechanismus 9 in einer Grundstellung. In dieser Stellung läßt sich ein Schlüssel in einen Schließkanal 32 des Kerns 5 einführen und aus diesem herausziehen. Hierbei drückt das Residuum 29 des Kerns 5 den Sperriegel 13 gegen die Kraft der Sperrfeder 23 zu dem Elektromagneten 11 hin. Der Sperriegel 13 ist dabei seinerseits gegen den Anker 15 vorgespannt und drückt diesen gegen die Polfläche 14 des Elektromagneten 11. Eine Bestromung des Elektromagneten 11 ist hierzu nicht erforderlich. Bei einer Schaltung des Sperrmechanismus 9 in die Sperrstellung bleibt der Elektromagnet 11 unbestromt, so daß der Sperriegel 13 bei einer Drehung des Kerns 5, wie in Figur 3 dargestellt, in die Sperrmulde 12 eindringt. Bei einer Schaltung des Sperrmechanismus 9 in Offenstellung wird der Elektromagnet 11 bestromt und hält den Anker 15, wie in Figur 2 dargestellt, an der Polfläche 14. Der Kern 5 läßt sich anschließend drehen. Hierdurch wird ersichtlich, daß der Elektromagnet 11 nur zum Halten des Ankers 15 und nicht zu dessen Bewegung ausgebildet ist.

Weiterhin läßt sich der erfindungsgemäße Sperrmechanismus 9 in der eingezeichneten Grundstellung in dem Schließzylinder 1 montieren. Der erfindungsgemäße Sperrmechanismus 9 läßt sich zusammen mit dem Elektromagneten 11, dem Sperriegel 13 und dem Deckel 22 zu einer baulichen Einheit vormontieren. Anschließend wird diese bauliche Einheit in die Ausnehmung 10 des Schließzylinders 1 eingeführt. Dabei gelangt zunächst der Sperriegel 13 gegen das Residuum 29. Die bauliche Einheit wird jedoch bis zum Anschlag weiterbewegt, bis der Sperriegel 13 und der Anker 15 zwischen dem Residuum 29 und dem Elektromagneten 11 eingespannt sind. Anschließend wird der Elektromagnet 11 in der Ausnehmung 10 des Schließzylinders 1 befestigt. Diese Befestigung kann beispielsweise durch ein Verkleben, Verklemmen oder Verschrauben erfolgen.

## Patentansprüche

1. Elektromagnetisch aktivierbarer Sperrmechanismus, insbesondere für einen Schließzylinder eines Einsteckschlosses zum wahlweisen Blockieren oder Freigeben eines in einem Gehäuse angeordneten beweglichen Kerns (5), mit einem eine bauliche Einheit mit einem Anker (15) bildenden, in die Bewegungsbahn des Kerns führbaren Sperriegel (13), mit einem in Offenstellung zur Halterung des Ankers in einer eine Bewegung des Kerns durch den Sperriegel freigebenden Stellung gestalteten Elektromagneten (11) und mit einer in Sperrstellung zur Vorspannung des Sperriegels in eine die Bewegung des Kerns blockierende Stellung gestalteten Sperrfeder (23), **dadurch gekennzeichnet, daß** der Sperriegel (13) gegenüber dem Anker (15) um einen vorgesehenen Betrag in seiner Bewegungsrichtung und/oder quer zu seiner Bewegungsrichtung beweglich gehalten ist.

2. Sperrmechanismus nach Anspruch 1, **dadurch gekennzeichnet, daß** in einer Grundstellung der Anker (15) von dem Kern (5) gegen die Polfläche (14) vorgespannt ist.

3. Sperrmechanismus nach Anspruch 1 oder 2, **dadurch gekennzeichnet, daß** der Sperriegel (13) gegenüber dem Anker (15) verschwenkbar ist.

4. Sperrmechanismus nach zumindest einem der vorhergehenden Ansprüche, **dadurch gekennzeichnet, daß** der Sperriegel (13) einen den Anker (15) in einer Ausnehmung (25) durchdringenden Zapfen (24) hat und daß das freie Ende des Zapfens (24) zur Hintergreifung des Ankers (15) eine Verbreiterung (26) aufweist.

5. Sperrmechanismus nach zumindest einem der vorhergehenden Ansprüche, **dadurch gekennzeichnet, daß** der Sperriegel (13) mittels einer Haltefeder (16) von dem Anker (15) weggespannt ist.

6. Sperrmechanismus nach zumindest einem der vorhergehenden Ansprüche, **dadurch gekennzeichnet, daß** der Anker (15) und die zur Anlage des Ankers (15) vorgesehene Polfläche (14) des Elektromagneten (11) ein gemeinsames, aus magnetisierbarem Material gefertigtes Gehäuse (21) haben.

7. Sperrmechanismus nach zumindest einem der vorhergehenden Ansprüche, **dadurch gekennzeichnet, daß** der Elektromagnet (11) einen Topfmagneten (17) mit einer ebenen Polfläche (14) zur Anlage des ebenfalls eben gestalteten Ankers (15) hat.

8. Sperrmechanismus nach zumindest einem der vorhergehenden Ansprüche, **dadurch gekennzeichnet, daß** der Topfmagnet (17) ein von einer spule (20) umgebenes inneres Gehäuseteil (18) und ein die Spule (20) umgreifendes äußeres Gehäuseteil (19) hat.

9. Sperrmechanismus nach zumindest einem der vorhergehenden Ansprüche, **dadurch gekennzeichnet, daß** die Polfläche (14) an dem inneren Gehäuseteil (18) und dem äußeren Gehäuseteil (19) angeordnet ist.

10. Sperrmechanismus nach zumindest einem der vorhergehenden Ansprüche, **dadurch gekennzeichnet, daß** der Elektromagnet (11) einen an den Topfmagneten (17) angrenzenden, den Anker (15) übergreifenden, aus magnetisierbarem Material gefertigten Deckel (22) hat und daß der Deckel (22) eine Ausnehmung zur Durchführung des Sperriegels (13) hat.

11. Sperrmechanismus nach zumindest einem der vorhergehenden Ansprüche, **dadurch gekennzeichnet, daß** der Anker (15), der Deckel (22) und an den Deckel (22) angrenzende Bereiche des Elektromagneten (11) aus demselben Material gefertigt sind.

12. Sperrmechanismus nach zumindest einem der vorhergehenden Ansprüche, **dadurch gekennzeichnet, daß** der Sperrriegel (13) und die Sperrfeder (23) aus einem unmagnetischen Material gefertigt sind.

13. Sperrmechanismus nach zumindest einem der vorhergehenden Ansprüche, **dadurch gekennzeichnet, daß** der Sperrriegel (13) in Offenstellung bei einer Drehung des Kerns (5) geringfügig gegen die Kraft der Haltefeder (16) verschiebbar ist.

14. Sperrmechanismus nach zumindest einem der vorhergehenden Ansprüche, **dadurch gekennzeichnet, daß** der Kern (5) zwei nebeneinander angeordnete, jeweils an ein Residuum (29) angrenzende Sperrmulden (12, 28) zum Eindringen des Sperriegels (13) hat.

15. Sperrmechanismus nach zumindest einem der vorhergehenden Ansprüche, **dadurch gekennzeichnet, daß** der Elektromagnet (11) zylinderförmig gestaltet und in einer ebenfalls zylinderförmigen, auf den beweglichen Kern (5) zulaufenden Ausnehmung (10) angeordnet ist.

16. Sperrmechanismus nach zumindest einem der vorhergehenden Ansprüche, **dadurch gekennzeichnet, daß** das Residuum (29) in einer Montagestellung des Elektromagneten (11) auf den Sperriegel (13) weisend ausgerichtet ist.

17. Sperrmechanismus nach zumindest einem der vorhergehenden Ansprüche, **dadurch gekennzeichnet, daß** der Sperrriegel (13) eine umlaufende, in einem in Sperrstellung zwischen der Ausnehmung (10) und dem Kern (5) befindlichen Bereich angeordnete Klemmnut (30) aufweist.

## Claims

1. Electromagnetically activatable locking mechanism, in particular for a locking cylinder of a mortise lock, for the optional blocking or release of a movable core (5) arranged in a housing, with a locking bolt (13) which forms a structural unit with an armature (15) and can be guided into the path of movement of the core, with an electromagnet (11) which is designed in the open position to secure the armature in a position releasing the movement of the core by the locking bolt and with a locking spring (23) which is designed in the closed position to prestress the locking bolt into a position blocking the movement of the core, **characterized in that** the locking bolt (13) is held movably with respect to the armature (15) by an intended amount in its direction of movement and/or transversely to its direction of movement.

2. Locking mechanism according to Claim 1, **characterized in that**, in a basic position, the armature (15) is prestressed by the core (5) against the pole face (14).

3. Locking mechanism according to Claim 1 or 2, **characterized in that** the locking bolt (13) is pivotable with respect to the armature (15).

4. Locking mechanism according to at least one of the preceding claims, **characterized in that** the locking bolt (13) has a pin (34) penetrating the armature (15) in a clearance (25) and **in that** the free end of the pin (24) has a widening (26) for engaging behind the armature (15).

5. Locking mechanism according to at least one of the preceding claims, **characterized in that** the locking bolt (13) is kept under stress away from the armature (15) by means of a holding spring (16).

6. Locking mechanism according to at least one of the preceding claims, **characterized in that** the armature (15) and the pole face (14) of the electromagnet (11) provided for the bearing contact of the armature (15) have a common housing (21), produced from magnetizable material.

7. Locking mechanism according to at least one of the preceding claims, **characterized in that** the electromagnet (11) has a pot magnet (17) with a planar pole face (14) for the bearing contact of the likewise planar-shaped armature (15).

8. Locking mechanism according to at least one of the preceding claims, **characterized in that** the pot magnet (17) has an inner housing part (18), surrounded by a coil (20), and an outer housing part (19), reaching around the coil (20).

9. Locking mechanism according to at least one of the preceding claims, **characterized in that** the pole face (14) is arranged on the inner housing part (18) and the outer housing part (19).

10. Locking mechanism according to at least one of the preceding claims, **characterized in that** the electromagnet (11) has a cover (22) which is adjacent to the pot magnet (17), reaches over the armature (15) and is produced from magnetizable material, and **in that** the cover (22) has a clearance for leading through the locking bolt (13).

11. Locking mechanism according to at least one of the preceding claims, **characterized in that** the armature (15), the cover (22) and regions of the electromagnet (11) adjacent to the cover (22) are produced from the same material.

12. Locking mechanism according to at least one of the preceding claims, **characterized in that** the locking bolt (13) and the locking spring (23) are produced from a non-magnetic material.

13. Locking mechanism according to at least one of the preceding claims, **characterized in that**, in the open position, the locking bolt (13) can be displaced slightly against the force of the holding spring (16) when there is a rotation of the core (5).

14. Locking mechanism according to least one of the preceding claims, **characterized in that** the core (5) has two locking depressions (12, 28) which are arranged next to each other, are respectively adjacent to a residuum (29) and are intended for the engagement of the locking bolt (13).

15. Locking mechanism according to at least one of the preceding claims, **characterized in that** the electromagnet (11) is shaped in a cylindrical manner and is arranged in a likewise cylindrical clearance (10), running towards the movable core (5).

16. Locking mechanism according to at least one of the preceding claims, **characterized in that** the residuum (29) is aligned such that it points to the locking bolt (13) in a mounting position of the electromagnet (11).

17. Locking mechanism according to at least one of the preceding claims, **characterized in that** the locking bolt (13) has a peripheral clamping groove (30), arranged in the region which in the locking position is located between the clearance (10) and the core (5).

## Revendications

1. Mécanisme de blocage activable par électromagnétisme notamment pour un barillet d'une serrure à mortaiser destiné soit à bloquer, soit à débloquer un rotor mobile (5) placé dans un logement, comprenant un verrou de sûreté (13), pouvant être positionné dans la trajectoire du rotor et constituant une unité constructive avec un bloc d'ancrage (15), comprenant un électroaimant (11) prévu, en position ouverte, pour maintenir le bloc d'ancrage dans une position dans laquelle le verrou de sûreté autorise un changement de position du rotor, et comprenant un ressort de blocage (23) conçu, en position fermée, pour exercer des contraintes sur le verrou de sûreté dans une position dans laquelle celui-ci bloque le mouvement du rotor, **caractérisé en ce que** le verrou de sûreté (13) est maintenu par rapport au bloc d'ancrage (15) de manière à rester mobile dans son sens de déplacement et/ou perpendiculairement à son sens de déplacement et ce, dans des proportions préalablement déterminées.

2. Mécanisme de blocage selon la revendication 1, **caractérisé en ce que** le bloc d'ancrage (15) est, dans une position de base, précontraint, par le rotor (5), contre la surface polaire (14).

3. Mécanisme de blocage selon la revendication 1 ou 2, **caractérisé en ce que** le verrou de sûreté (13) pivote par rapport au bloc d'ancrage (15).

4. Mécanisme de blocage selon l'une au moins des revendications précédentes, **caractérisé en ce que** le verrou de sûreté (13) possède un tourillon (24) traversant le bloc d'ancrage (15) par un évidement (25) et **en ce que** l'extrémité libre du tourillon (24) présente un élargissement (26) afin de saisir par derrière le bloc d'ancrage (15).

5. Mécanisme de blocage selon l'une au moins des revendications précédentes, **caractérisé en ce que** le verrou de sûreté (13) est tenu éloigné du bloc d'ancrage (15) au moyen d'un ressort de maintien (16).

6. Mécanisme de blocage selon l'une au moins des revendications précédentes, **caractérisé en ce que** le bloc d'ancrage (15) et la surface polaire (14) de l'électroaimant (11), surface qui est prévue pour servir d'appui au bloc d'ancrage (15), présentent un logement (21) commun réalisé dans un matériau magnétisable.

7. Mécanisme de blocage selon l'une au moins des revendications précédentes, **caractérisé en ce que** l'électroaimant (11) est un électroaimant cuirassé (17) avec une surface polaire (14) plane afin de permettre l'appui du bloc d'ancrage (15) également conçu de manière plane.

8. Mécanisme de blocage selon l'une au moins des revendications précédentes, **caractérisé en ce que** l'électroaimant cuirassé (17) est constitué d'une partie interne de logement (18) entourée d'une bobine (20) et d'une partie externe de logement (19) entourant la bobine (20).

9. Mécanisme de blocage selon l'une au moins des revendications précédentes, **caractérisé en ce que** la surface polaire (14) est disposée sur la partie interne du logement (18) et sur la partie externe du logement (19).

10. Mécanisme de blocage selon l'une au moins des revendications précédentes, **caractérisé en ce que** l'électroaimant (11) possède un couvercle (22) en matériau magnétisable, qui est adjacent à l'électroaimant cuirassé (17) et recouvre le bloc d'ancrage (15), et **en ce que** le couvercle (22) présente une ouverture permettant le passage du verrou de sûreté (13).

11. Mécanisme de blocage selon l'une au moins des revendications précédentes, **caractérisé en ce que** le bloc d'ancrage (15), le couvercle (22) et les zones de l'électroaimant (11) contiguës au couvercle (22) sont réalisés dans le même matériau.

12. Mécanisme de blocage selon l'une au moins des revendications précédentes, **caractérisé en ce que** le verrou de sûreté (13) et le ressort de blocage (23) sont réalisés dans un matériau non magnétique.

13. Mécanisme de blocage selon l'une au moins des revendications précédentes, **caractérisé en ce que** le verrou de sûreté (13) peut, en position ouverte, lors de la rotation du rotor (5), être déplacé légèrement à l'encontre du ressort de maintien (16).

14. Mécanisme de blocage selon l'une au moins des revendications précédentes, **caractérisé en ce que** le rotor (5) présente deux cavités de verrouillage (12, 28) voisines disposées de part et d'autre d'un résidu (29) destinées à permettre l'engagement du verrou de sûreté (13).

15. Mécanisme de blocage selon l'une au moins des revendications précédentes, **caractérisé en ce que** l'électroaimant (11) présente une structure cylindrique et est logé dans une cavité (10) également cylindrique conduisant au rotor mobile (5).

16. Mécanisme de blocage selon l'une au moins des revendications précédentes, **caractérisé en ce que** le résidu (29) est, dans une position de montage de l'électroaimant (11), orienté vers le verrou de sûreté (13).

17. Mécanisme de blocage selon l'une au moins des revendications précédentes, **caractérisé en ce que** le verrou de sûreté (13) présente une rainure de blocage (30) circonférentielle aménagée dans une zone se trouvant, en position de verrouillage, entre la cavité (10) et le rotor (5).
